# EUROPÄISCHE PATENTANMELDUNG

(11) **EP 0 307 624 A1**
(43) Veröffentlichungstag der Anmeldung: **22.03.1989**
(21) Anmeldenummer: 88113116.3
(22) Anmeldetag: 12.08.1988
(51) Int. Cl.: B05C 17/06, B41N 1/24

(54) **Einmal-Schablone**

(30) Priorität: 12.08.1987 DE 3726772
(71) Anmelder: Eifler, Hermann-Josef, D-5413 Bendorf (DE)
(72) Erfinder: Eifler, Hermann-Josef, D-5413 Bendorf (DE)
(74) Vertreter: Grommes, Karl F., Dr.

(57) **Zusammenfassung**

Die Einmal-Schablone für einen nachträglichen Farbauftrag von Verzierungen, Schriften o. dgl. besteht aus einer gestanzten Abdeckfolie 1 aus anschmiegsamem Material mit einer selbstklebenden Unterseite 4 sowie einer Abziehfolie 2 zum Schutz der Abdeckfolie 1 vor dem Gebrauch. Um mit einer solchen Schablone insbesondere durchbrochene Verzierungen, Schriften u. dgl., bei denen auch isoliert angeordnete Teilflächen 7 zur Abdeckung benötigt werden, möglichst einfach und sauber herstellen zu können, weist die Abdeckfolie 1 nur mehr die zur späteren Abdeckung bestimmten Teilflächen 7 auf und ist auf ihrer Oberseite 5 mit einer geschlossenen Klebefolie 3 versehen; dabei sind zwischen der Klebefolie 3 und der Oberseite 5 der Abdeckfolie 1 stärkere Adhäsionskräfte wirksam als zwischen der Abziehfolie 2 und der Unterseite 4 der Abdeckfolie 1.

## Beschreibung

### Technisches Gebiet

Die Erfindung betrifft eine Einmal-Schablone für einen nachträglichen Farbauftrag von insbesondere durchbrochenen Verzierungen, Schriften o. dgl., bestehend aus einer gestanzten Abdeckfolie aus anschmiegsamem Material mit einer selbstklebenden Unterseite sowie einer Abziehfolie zum Schutz der Unterseite vor dem Gebrauch. Es handelt sich dabei um ein Hilfsmittel für die sog. Schmucktechnik des Maler- und Lackiererhandwerks.

### Stand der Technik

Eine derartige Einmal-Schablone ist durch die US-PS 2 383 913 bekannt. Mit ihr können Buchstaben, Ziffern u. dgl. gestaltet werden. Zur Bildung der notwendigen Freiflächen sind die Buchstaben, Ziffern u. dgl. mit ihren Konturen in die Abdeckfolie gestanzt. Problematisch ist es allerdings, wenn innerhalb der Freiflächen isolierte oder weitgehend isolierte Teilflächen (wie üblicherweise bei den Ziffern 6, 8, 9, 0) zur Abdeckung verbleiben sollen. Diese Art von Schrift oder Verzierung soll hier als durchbrochen bezeichnet werden.

Deren Positionierung und Fixierung auf dem späteren Malgrund läßt sich nicht ohne weiteres erreichen. Vielmehr ist nach der US-PS 2 383 913 vorgesehen, daß die isolierten Teilflächen zunächst über Verbindungsstege mit der übrigen Schablone verbunden bleiben. Erst wenn die isolierten Teilflächen mitsamt den restlichen Teilflächen auf dem Malgrund fixiert sind, können die Verbindungsstege von den innenliegenden Teilflächen und der übrigen Schablone abgetrennt und vom Malgrund wieder entfernt werden. Das Abtrennen (mittels eines Messers o. dgl.) und das Entfernen (Abziehen) der Verbindungsstege müssen Stück für Stück von Hand erfolgen.

Dies alles ist natürlich sehr umständlich und zeitraubend und letztlich teuer. Das Arbeiten mit der bekannten Schablone bedingt außerdem eine gewisse manuelle Fertigkeit, da andernfalls auch die Gefahr einer unsauberen Konturenbildung und damit eines mangelhaften Arbeitsergebnisses besteht. Dies gilt um so mehr, als es sich bei den in Frage kommenden Malgründen oftmals um rauhe Putzflächen handelt.

Dabei bleibt auch zu beachten, daß es im Interesse einer sicheren Fixierung und einer uneingeschränkten Handhabung läge, möglichst viele und insbesondere in unterschiedliche Richtungen verlaufende Verbindungsstege vorzusehen. Da jedoch nachfolgend die Verbindungsstege möglichst restlos wieder entfernt werden müssen, wären demgegenüber möglichst wenige Verbindungsstege wünschenswert. Für die Praxis wird deshalb meist eine Kompromißlösung dergestalt gewählt, daß nur einige wenige, in einer Richtung verlaufende Verbindungsstege vorgesehen werden; nachher muß dann darauf geachtet werden, daß die Abziehfolie eben nur in dieser Richtung entfernt und gleichzeitig die Abdeckfolie entsprechend auf den Malgrund aufgedrückt wird. Verlaufen also die Verbindungsstege von der Schablone zu den innenliegenden Teilflächen jeweils von links nach rechts, so darf die Abziehfolie nur in diesem Richtungssinne abgezogen und die Abdeckfolie auf den Malgrund aufgedrückt werden.

### Darstellung der Erfindung

Hier setzt nun die Erfindung an. Ihr liegt die Aufgabe zugrunde, eine Einmal-Schablone der genannten Art so weiterzubilden, daß sich damit insbesondere durchbrochene Verzierungen, Schriften u. dgl. möglichst einfach und sauber herstellen lassen. Die Schablone soll sich sowohl im Innen- als auch Aussenbereich anwenden lassen, beispielsweise zur Anbringung von dekorativen Begrenzungen entlang Fenster- oder Türlaibungen, von schmückenden Abschlüssen über Sockel- und Wandflächen, von Deckenfriesen und vielem mehr.

Gelöst wird diese Aufgabe erfindungsgemäß dadurch, daß die Abdeckfolie nur mehr die zur späteren Abdeckung bestimmten Teilflächen aufweist und auf ihrer Oberseite mit einer geschlossenen Klebefolie versehen ist, wobei zwischen der Klebefolie und der Oberseite der Abdeckfolie stärkere Adhäsionskräfte wirksam sind als zwischen der Abziehfolie und der Unterseite der Abdeckfolie.

Wie ersichtlich, ist die erfindungsgemäße Schablone aus insgesamt drei Lagen aufgebaut, nämlich wie bereits bekannt aus der Abdeckfolie und der Abziehfolie einerseits sowie der neu vorgeschlagenen Klebefolie andererseits. Letztere wirkt als Schutzfolie (Stützfolie) beim Anbringen der Abdeckfolie. Sie gewährleistet eine ordnungsgemäße Zuordnung aller zur Abdeckung benötigten Teilflächen der Abdeckfolie, auch wenn Teilflächen ohne weitere Verbindung zur restlichen Schablone vorgesehen werden. Die Klebefolie haftet auf der Oberfläche der Abdeckfolie und fixiert so die Abdeckfolie mit allen ihren Teilflächen in sich.

Von dieser Einheit läßt sich vor Gebrauch die Abziehfolie ohne besondere Vorsichtsmaßnahme in be liebiger Richtung abziehen und die Abdeckfolie mit ihrer klebefähigen Unterseite auf den Malgrund aufdrücken. Dabei kann die Abdeckfolie dank der Klebefolie praktisch als geschlossenes Band und damit recht einfach und schnell gehandhabt werden. Sobald die Haftung am Malgrund gewährleistet ist, läßt sich die Klebefolie insgesamt abziehen, worauf die zur Abdeckung benötigten Teilflächen gebrauchsfertig und konturenscharf auf dem Malgrund verbleiben.

Die Erfindung geht von der Erkenntnis aus, daß eine ausreichende Konturenschärfe nur durch einen definierten Stanzvorgang bei der Herstellung der Schablone (z. B. mittels einer Rotationsstanze) zu erzielen ist. Auch lassen sich im Zuge dieser Herstellung leichter die überschüssigen Teile zur Bildung der endgültigen Freiflächen entfernen als später mindestens noch stellenweise von Hand. Allerdings bedarf es dazu einer vorübergehenden Fixierung. Diese muß so sein, daß sich einerseits die Abziehfolie problemlos abziehen läßt und andererseits - wenn die Abdeckfolie statt auf der Abziehfolie auf einem Malgung haftet - allein die Abdeckfolie zurückbleiben kann.

Diese Forderungen lassen sich mit der vorgeschlagenen Klebefolie auf der Oberseite der Abdeckfolie erfüllen. Während die Abziehfolie wie bisher eine einfache nichtklebende, in aller Regel glatte Schutzfolie ist, welche aufgrund der klebefähigen Unterseite der Abdeckfolie daran anhaftet, ist die vorgeschlagene weitere Folie für die Oberseite der Abdeckfolie selbst klebefähig. Sie bewirkt den Zusammenhalt und eine gewisse Formbeständigkeit der Abdeckfolie mit allen ihren Teilflächen, wenn die Abziehfolie davon entfernt und die klebefähige Unterseite freigelegt wird. Dazu müssen für die Klebefolie die Klebemittel so gewählt werden, daß stärkere Adhäsionskräfte zwischen der Oberseite der Abdeckfolie und der Klebefolie einerseits als zwischen der Unterseite der Abdeckfolie und der Abziehfolie andererseits wirksam werden.

Es ist das Verdienst der Erfindung erkannt zu haben, daß sich die Verhältnisse umkehren, wenn die Abdeckfolie anschließend mit ihrer Unterseite auf einen Malgrund aufgedrückt wird. Während nämlich die Abziehfolie in aller Regel eine glatte Oberfläche besitzt und nur eine eher mäßig zu nennende Haftung zuläßt, ermöglicht der Malgrund mit seiner meist wesentlich rauheren Oberfläche eine stärkere Haftung. So übernimmt der Malgrund nicht nur einfach anstelle der Abziehfolie die Abdeckfolie mit ihren Teilflächen, sondern er ergibt auch eine stärkere Fixierung dergestalt, daß hernach die Klebefolie ohne weiteres von der Abdeckfolie abgezogen werden kann. Dabei bleibt die Abdeckfolie mit all ihren Teilflächen, ggf. auch isolierten Teilflächen, sicher in ihrer Gebrauchslage, so daß eine einsatzbereite Schablone gegeben ist.

Beim Aufbau der erfindungsgemäßen Schablone ist also bezüglich der einzustellenden Adhäsionskräfte zunächst darauf zu achten, daß zwischen der Unterseite der Abdeckfolie und der Abziehfolie nur eine mässige Adhäsion wirksam ist. Dies sollte durch Verwendung einer Abziehfolie mit möglichst glatter Oberfläche herbeigeführt werden. Dagegen darf die Klebefähigkeit der Abdeckfolie im Interesse einer sicheren Haftung auf dem späteren Malgrund nicht beliebig herabgesetzt werden. Weiter bleibt nur noch zu berücksichtigen, daß die Adhäsionskräfte zwischen der Oberseite der Abdeckfolie und der Klebefolie etwas stärker als zwischen der Unterseite der Abdeckfolie und der Abziehfolie sein müssen. Dementsprechend ist dann das Klebemittel für die Klebefolie zu wählen. Hierfür stehen zahlreiche Präparate zur Verfügung, darunter auch sog. Sprühkleber. Die Klebefolie selbst kann im übrigen aus einem Material bestehen, wie es beispielsweise im Karosseriebau als (nichtklebende) Schutzfolie für Polster u. ä. verwendet wird.

Die erfindungsgemäße Einmal-Schablone erweist sich nicht nur bezüglich durchbrochener Verzierungen, Schriften u. dgl. als besonders vorteilhaft, sondern auch bezüglich filigraner Verzierungen. Bei bekannten Schablonen würde nämlich nach Entfernen der Abziehfolie die Abdeckfolie schnell zur Deformation neigen, so daß nicht alle zur Abdeckung bestimmten Teilflächen ohne weiteres in der richtigen gegenseitigen Zuordnung zur Fixierung auf den Malgrund gelangen. Bei der erfindungsgemäßen Schablone ist dagegen eine einwandfreie Zuordnung durch die Klebefolie gewährleistet, welche nach erfolgter Fixierung einfach zu entfernen ist. Gleichzeitig ist die Handhabung wesentlich erleichtert. Dies bleibt um so beachtlicher, als die Herstellung der erfindungsgemässen Schablone keinen nennenswerten Mehraufwand bedeutet. - Im Ergebnis steht also eine preiswerte, bequem zu handhabende Schablone von genau festlegbarer, ggf. auch äußerst komplizierter Gestalt mit einwandfrei scharfen Konturen zur Verfügung.

Vorteilhaft besteht die Abziehfolie aus einem sog. Silikonpapier. Darunter soll jede Form von Folie auf Papierbasis verstanden werden, welche durch Zusatz von Silikon-Kunststoffen imprägniert oder sonstwie behandelt ist. Eine solche Abziehfolie ist weitgehend unempfindlich gegen Feuchtigkeit, sie neigt kaum zum Einreißen und besitzt eine glatte Oberfläche. Sie vermag damit einerseits die Abdeckfolie zu schützen und läßt andererseits nur mäßige Adhäsionskräfte zu.

Zweckmäßigerweise ist die Einmal-Schablone als längeres Band ausgebildet, wobei die Abziehfolie aus mehreren Abschnitten bestimmter Länge besteht. Eine solche Ausführungsform erlaubt eine fortlaufende und schnelle Anwendung der Schablone. Die einzelnen Abschnitte können beispielsweise etwa 15 cm lang sein.

Bei einer Weiterbildung sollen benachbarte Abschnitte der Abziehfolie mit ihren Enden einander überlappen. Die Überlappungsbreite kann dabei beispielsweise etwa 2 cm betragen.

Vorteilhaft steht die Abziehfolie mit ihren Längsrändern über die Abdeckfolie über, während die Abdeckfolie mit ihren Längsrändern über die Klebefolie übersteht. Eine solche Ausbildung erleichtert das Entfernen der Abziehfolie und Klebefolie in der Reihenfolge des bestimmungsgemäßen Gebrauchs der Schablone.

### Kurze Beschreibung der Zeichnung

Weitere Einzelheiten und Vorteile der Erfindung werden nachstehend anhand der Zeichnung für ein bevorzugtes Ausführungsbeispiel beschrieben. Darin zeigt die einzige Figur eine Einmal-Schablone als längeres Band bzw. in Rollenform in perspektivischer Darstellung.

Nach der Zeichnung ist eine erfindungsgemäße Einmal- Schablone insgesamt als längeres Band ausgebildet und in Rollenform gebracht. Die Schablone ist aus einer Abdeckfolie 1, einer Abziehfolie 2 sowie einer Klebefolie 3 aufgebaut. Die Abdeckfolie 1 besteht aus knitterfreiem Papier und besitzt eine selbstklebende Unterseite 4, auf der die Abziehfolie 2 vor Gebrauch anhaftet. Letztere besteht aus einem Silikonpapier. Die Klebefolie 3 besitzt im Gegensatz zur Abziehfolie 2 eigene Klebekraft und haftet auf der Oberseite 5 der Abdeckfolie 1, wobei vor der praktischen Anwendung der Schablone zwischen der Klebefolie 3 und der Oberseite 5 der Abdeckfolie 1 stärkere Adhäsionskräfte wirksam sind als zwischen der Abziehfolie 2 und der Unterseite 4 der Abdeckfolie 1. So läßt sich für die praktische Anwendung zunächst die Abziehfolie 2 entfernen, während die Klebefolie 3 mit der Abdeckfolie 1 verbunden bleibt.

Aus der Abdeckfolie 1 sind für den späteren Farbauftrag vorgesehene Freiflächen 6 ausgestanzt, so daß die Abdeckfolie 1 ausschließlich zur späteren Abdeckung benötigte Teilflächen 7 aufweist, darunter auch isoliert in den Freiflächen 6 liegende Teilflächen, wie die Teilflächen 7 bei den abgebildeten Buchstaben A, B oder O. Diese behalten zusammen mit den übrigen Teilflächen der Abdeckfolie 1 dank der Klebefolie 3 ihre bestimmungsgemäße Lage während der gesamten Handhabung der Schablone, so daß sie insgesamt korrekt auf einen späteren Malgrund übertragen werden können. Danach läßt sich die Klebefolie 3 mühe- und problemlos abziehen und Farbe auf die dann offenliegenden Freiflächen 6 auftragen.

Lediglich in extremen Situationen (bei besonders rauhem Untergrund) kann es empfehlenswert sein, nach dem Anbringen der Schablone zunächst einmal mit der Farbe des Untergrundes vorzustreichen. Sollte nämlich die Schablone stellenweise nicht voll auf dem Malgrund anliegen, lassen sich auf diese Weise etwaige Zwischenräume zwischen Schablone und Untergrund schließen und ein Hinterlaufen der Schablone mit der eigentlichen Endfarbe (Kontrastfarbe) vermeiden.

Zur einfacheren und schnelleren Handhabung der Schablone ist die Abziehfolie 2 in Abschnitte 2a, 2b bestimmter Länge unterteilt. Die Einzellänge liegt bei 15 cm und kann je nach Verwendungszweck natürlich auch in anderen Größenordnungen gewählt werden. Mit ihren Enden 8 überlappen die einzelnen Abschnitte 2a, 2b der Abziehfolie 2, und zwar in einer Breite von etwa 2 cm. Auch diese Dimension bleibt frei wählbar. Schließlich steht die Abziehfolie 2 mit ihren Längsrändern 9 über die Längsränder 10 der Abdeckfolie 1 über, während letztere die Längsränder 11 der Klebefolie 3 überragt.

Nach dem Antrocknen der Kontrastfarbe kann die Abdeckfolie 1 ohne Werkzeug restlos von dem Untergrund entfernt werden. Ein schnelles und sicheres Arbeiten, auch mit diffizilen Mustern, ist somit möglich geworden.

## Patentansprüche

1. Einmal-Schablone für einen nachträglichen Farbauftrag von insbesondere durchbrochenen Verzierungen, Schriften o. dgl., bestehend aus einer gestanzten Abdeckfolie aus anschmiegsamem Material mit einer selbstklebenden Unterseite sowie einer Abziehfolie zum Schutz der Unterseite vor dem Gebrauch, dadurch gekennzeichnet, daß die Abdeckfolie ( 1 ) nur mehr die zur späteren Ab deckung bestimmten Teilflächen ( 7 ) aufweist und auf ihrer Oberseite ( 5 ) mit einer geschlossenen Klebefolie ( 3 ) versehen ist, wobei zwischen der Klebefolie ( 3 ) und der Oberseite ( 5 ) der Abdeckfolie ( 1 ) stärkere Adhäsionskräfte wirksam sind als zwischen der Abziehfolie ( 2 ) und der Unterseite ( 4 ) der Abdeckfolie ( 1 ).

2. Einmal-Schablone nach Anspruch 1, dadurch gekennzeichnet, daß die Abziehfolie ( 2 ) aus einem sog. Silikonpapier besteht.

3. Einmal-Schablone nach Anspruch 1 oder 2, dadurch gekennzeichnet, daß sie als längeres Band ausgebildet ist, wobei die Abziehfolie ( 2 ) aus mehreren Abschnitten ( 2a, 2b) bestimmter Länge besteht.

4. Einmal-Schablone nach Anspruch 3, dadurch gekennzeichnet, daß benachbarte Abschnitte ( 2a, 2b) der Abziehfolie ( 2 ) mit ihren Ende ( 8 ) einander überlappen.

5. Einmal-Schablone nach einem der Ansprüche 1 bis 4, dadurch gekennzeichnet, daß die Abziehfolie ( 2 ) mit ihren Längsrändern ( 9 ) über die Abdeckfolie ( 1 ) übersteht, während die Abdeckfolie ( 1 ) mit ihren Längsrändern ( 10 ) über die Klebefolie ( 3 ) übersteht.
